# EUROPÄISCHE PATENTANMELDUNG

(11) **EP 3 859 119 A1**
(43) Veröffentlichungstag der Anmeldung: **04.08.2021**
(21) Anmeldenummer: 20154981.3
(22) Anmeldetag: 31.01.2020
(51) Int. Cl.: E06B 7/215

(54) **AUTOMATISCHE DICHTUNG MIT EINEM ÜBERLASTMECHANISMUS UND/ODER EINEM RÜCKSTELLMECHANISMUS MIT EINER FEDER MIT EINEM WELLEN-, DREICKS-, SÄGEZAHNPROFIL ODER ÄHNLICHEM PROFIL**

(71) Anmelder: Athmer OHG, 59757 Arnsberg (DE)
(72) Erfinder: Kowski, Julian, 59494 Soest (DE); Hartung, Sergej, 57413 Finnentrop-Heggen (DE); Ludwig, Maico, 59494 Soest (DE)
(74) Vertreter: Schäperklaus, Jochen

(57) **Zusammenfassung**

Die Erfindung betrifft eine automatische Dichtung
- mit einem Haltemittel,
- mit einer Dichtungsleiste, die ein Dichtungsprofil aufweist,
- mit einem Auslöser zum Einleiten einer Kraft zum Bewegen der Dichtungsleiste in die Dichtung,
- mit einer Stange und mit wenigstens einem Mechanismus zur Übertragung einer Bewegung des Auslösers auf die Dichtungsleiste,
- mit einer Rückstellfeder und/oder wenigstens einer Überlastfeder,
- wobei die Stange mit dem Auslöser gekoppelt ist, um die Bewegung des Auslösers auf die Stange zu übertragen,
- wobei die Stange, ggf. über den Überlastmechanismus, mit dem Übertragungsmechanismus gekoppelt ist und
- wobei ggf. die Stange über den Rückstellmechanismus zumindest mittelbar mit dem Haltemittel verbunden ist,
wobei die Rückstellfeder und/oder die Überlastfeder ein Wellen-, Dreiecks-, Sägezahnprofil oder ähnlich gebogenes Profil hat.

## Beschreibung

Die vorliegende Erfindung betrifft eine Automatische Dichtung
- mit einem Haltemittel,
- mit einer Dichtungsleiste, die ein Dichtungsprofil aufweist,
- mit einem Auslöser zum Einleiten einer Kraft zum Bewegen der Dichtungsleiste in die Dichtung,
- mit einer Stange und mit wenigstens einem Mechanismus zur Übertragung einer Bewegung des Auslösers auf die Dichtungsleiste,
- mit einer Rückstellfeder und/oder wenigstens einer Überlastfeder,
- wobei die Stange mit dem Auslöser gekoppelt ist, um die Bewegung des Auslösers auf die Stange zu übertragen,
- wobei die Stange, ggf. über den Überlastmechanismus, mit dem Übertragungsmechanismus gekoppelt ist und
- wobei ggf. die Stange über den Rückstellmechanismus zumindest mittelbar mit dem Haltemittel verbunden ist.

Eine solche Dichtung ist in der Anmeldung EP 19 166 220.4 beschrieben.

Als Rückstellfeder und auch als Überlastfedern sind in bei den in der Anmeldung EP 19 166 220.4 offenbarten Dichtungen Schraubenfedern vorgesehen.

Schraubenfedern haben einen im Wesentlichen kreisförmigen Querschnitt. Damit sie in der Dichtung angeordnet werden können, muss entsprechend dem Durchmesser Platz vorgesehen sein. Das schränkt den Konstrukteur der sehr schmalen Dichtungen aus der Anmeldung EP 19 166 220.4 bei der Konstruktion ein.

Hier setzt die Erfindung an.

Der Erfindung lag die Aufgabe zugrunde, den Rückstellmechanismus und/oder den Überlastmechanismus zu abzuändern, dass auf Schraubenfedern verzichtet werden kann.

Diese Aufgabe wird erfindungsgemäß dadurch gelöst, dass die Rückstellfeder und/oder die Überlastfeder ein Wellen-, Dreiecks-, Sägezahnprofil oder ähnlich gebogenes Profil hat.

Diese Federn können sehr schmal ausgeführt sein. Sie können so schmal ausgeführt sein, dass sie die Stange ggf. mehrteilige, mit dem Auslöser gekoppelte Stange seitlich nicht überragen. Diese Federn können in einer Flucht mit der Stange liegen oder sogar schmaler als die Stange sein.

Das Wellenprofil, Dreiecksprofil, Sägezahnprofil oder ähnliche Profil kann periodisch sein und/oder durch eine mathematische Funktion beschrieben werden. Das Profil kann mehrere im Wechsel aufeinanderfolgende steigende und fallende Abschnitte aufweisen. Die steigenden Abschnitte des Profils können eine gleiche Form haben. Auch die fallenden Abschnitte des Profils können eine gleiche Form haben. Die Formen können sich auch unterscheiden.

Die Überlastfeder einer erfindungsgemäßen Dichtung kann sich einerseits an der Stange abstützen, mit der die Bewegung des Auslösers auf den Mechanismus zur Übertragung der Bewegung des Auslösers auf die Dichtungsleiste übertragen wird. Andererseits kann sich die Überlastfeder an einem Teil des Übertragungsmechanismus abstützen, zum Beispiel an einem Stützelement, das in dem Haltemittel angeordnet ist, vorzugsweise an einem dem Auslöser gegenüberliegenden Ende des Haltemittels.

Die Stange kann eine Aufnahme, zum Beispiel einen Schlitz aufweisen, in dem ein erstes Ende der Überlastfeder angeordnet ist. Das erste Ende kann in den Schlitz eingelegt sein.

Ein zweites Ende der Überlastfeder kann das Teil des Übertragungsmechanismus, an dem sich die Überlastfeder abstützt, teilweise umschlingen. Bei dem Übertragungsmechanismus kann es sich um einen Scherenmechanismus handeln. Das Teil, an dem sich das zweite Ende der Überlastfeder abstützt, kann ein Scherenelement des Scherenmechanismus sein. Das zweite Ende der Überlastfeder kann an einer Drehachse des Scherenelements abgestützt sein und/oder diese teilweise umschlingen.

Bei dem Haltemittel kann es sich übrigens um ein Gehäuse handeln, in dem die Dichtungsleiste im nicht ausgelösten Zustand angeordnet ist. Das Gehäuse kann aus einem Aluminiumstrangpressprofil hergestellt sein.

Die Rückstellfeder kann sich einerseits an der Stange, zum Beispiel an einem dem Auslöser gegenüberliegenden Ende der Stange, abstützen. Andererseits kann die Rückstellfeder an dem Haltemittel oder an dem mit dem Haltemittel verbundenen Stützelement abgestützt sein. Die Stange, das Haltemittel und/oder das Stützelement können einen Schlitz aufweisen, in den ein erstes Ende der Rückstellfeder eingelegt sein kann. An der Stange, dem Haltemittel und/oder dem Stützelement kann eine Struktur vorgesehen sein, die von einem Ende der Rückstellfeder teilweise umschlungen ist.

Die Federn, das heißt sowohl die Überlastfeder als auch die Rückstellfedern, können Druckfedern sein. Vorzugsweise ist die Überlastfeder stärker als die Rückstellfeder.

Die Federn können ein im Wellen-, Dreiecks-, Sägezahnprofil oder ähnlichem Profil gebogener Draht oder Blechabschnitt sein.

Das Profil der Rückstellfeder und/oder der Überlastfeder zwischen den
Enden oder zwischen Endbereichen der Feder kann wenigstens drei Richtungswechsel, vorzugsweise sechs Richtungswechsel haben.

Die Federn können aus Federstahl, insbesondere aus Federdraht hergestellt sein. Die Federn können Flachfedern sein.

Die Federn können im Querschnitt ein rundes oder rechteckiges Profil haben.

Weitere Merkmale und Vorteile der vorliegenden Erfindung werden deutlich anhand der nachfolgenden Beschreibung einer erfindungsgemäßen Dichtung unter Bezugnahme auf die beiliegenden Abbildungen. Darin zeigen:
- Fig. 1: eine perspektivische Ansicht der Dichtung im nicht betätigten Zustand,
- Fig. 2: eine perspektivische Ansicht der Dichtung im betätigten Zustand,
- Fig. 3: eine perspektivische Ansicht von Führungsteilen, des Auslösers und des Absenkmechanismus im nicht betätigten Zustand der Dichtung,
- Fig. 4: eine perspektivische Ansicht von Führungsteilen, des Auslösers und des Absenkmechanismus im betätigten Zustand der Dichtung,
- Fig. 5: einen vergrößerten Ausschnitt aus Fig. 3,
- Fig. 6: einen vergrößerten Ausschnitt aus Fig. 4,
- Fig. 7: den Auslöser der Dichtung in perspektivischer Darstellung,
- Fig. 8: einen Kopf des Auslösers aus Fig. 7 in perspektivischer Darstellung,
- Fig. 9: ein Kopplungselement des Auslösers aus Fig. 7 in perspektivischer Darstellung,
- Fig. 10: einen Schnitt durch den Auslöser aus Fig. 7,
- Fig. 11: eine perspektivische Ansicht von Führungsteilen und Teilen des Absenkmechanismus im nicht betätigten Zustand der Dichtung,
- Fig. 12: die Ansicht gemäß Fig. 11, jedoch ohne Führungsteile,
- Fig. 13: eine perspektivische Ansicht eines Verschiebeteils des Absenkmechanismus,
- Fig. 14: eine perspektivische Ansicht eines ersten Scherenelementes des Absenkmechanismus,
- Fig. 15: eine Draufsicht auf das erste Scherenelement,
- Fig. 16: eine perspektivische Ansicht eines zweiten Scherenelementes des Absenkmechanismus,
- Fig. 17: eine Draufsicht auf das zweite Scherenelement,
- Fig. 18: eine perspektivische Ansicht von Führungsteilen und Teilen des Absenkmechanismus im betätigten Zustand der Dichtung,
- Fig. 19: die Ansicht gemäß Fig. 18, jedoch ohne Führungsteile,
- Fig. 20: eine perspektivische Ansicht von Elementen zur Rückstellung einer betätigten Dichtung,
- Fig. 21: ein Führungselement, welches eine Rückstellfeder aufnimmt,
- Fig. 22: eine Seitenansicht eines Teils der Dichtung,
- Fig. 23: einen Schnitt durch den in Fig. 22 dargestellten Teil der Dichtung gemäß der Linie XXIII-XXIII in Fig. 22,
- Fig. 24: einen Schnitt durch den in Fig. 22 dargestellten Teil der Dichtung gemäß der Linie XXIV-XXIV in Fig. 22 und
- Fig. 25: einen Schnitt durch den in Fig. 22 dargestellten Teil der Dichtung gemäß der Linie XXV-XXV in Fig. 22.

Die in den Figuren dargestellte erfindungsgemäße automatisch absenkbare Türdichtung weist ein Haltemittel 2 auf, das ein Gehäuse 20 aufweist. Dieses kann mittels Befestigungswinkeln 1 zum Beispiel in einer Nut einer Tür befestigt werden. Mit anderen Befestigungsmitteln ist auch eine Befestigung an einer Außenseite einer Tür möglich. Das Gehäuse 20 hat ein sich in einer Längsrichtung erstreckendes gleichförmiges Profil. Vorzugsweise ist das Gehäuse ein Aluminiumstrangpressprofil.

In dem Gehäuse 20 sind Führungsteile 21, 22 und ein Stützelement 23 befestigt. Die Führungsteile führen eine Stange 40, die zusammen mit im Beispiel zwei Übertragungsmechanismen einen Absenkmechanismus bilden. Die Übertragungsmechanismen sind Scherenmechanismen mit je einem ersten Scherenelement 41 und je einem zweiten Scherenelement 42.

Mit dem Absenkmechanismus kann eine Dichtleiste 5 aus einer angehobenen Position in eine abgesenkte Position bewegt werden. Die Dichtleiste 5 ist zweiteilig und umfasst eine Innenschiene 50 und ein Dichtungsprofil 51, welche sich dicht sind an einer Oberfläche, zum Beispiel dem Fußboden, anlegen kann.

Der Absenkmechanismus ist mit einem Auslöser 3 gekoppelt, über den eine für die Betätigung der Dichtung notwendige Kraft in den Absenkmechanismus eingebracht werden kann.
Der Auslöser 3 der erfindungsgemäßen Dichtung ist zweiteilig aufgebaut. Er weist einen Kopf 31 und ein Kopplungselement 32 auf. Die Relativposition von Kopf 31 und Kopplungselement 32 zu einander kann verändert werden. Dadurch ist es möglich die Länge des Auslösers in Längsrichtung einzustellen. Eine Längeneinstellung eines Auslösers kann genutzt werden, um den Hub einer Dichtung einzustellen.

Bei der Variante ist der Auslöser 3 ebenfalls zweiteilig gestaltet Er weist einen Kopf 31 und ein Kopplungselements 32 auf. Die Relativposition von Kopf 31 und Kopplungselement 32 zu einander kann verändert werden. Dadurch ist es möglich die Länge des Auslösers in Längsrichtung einzustellen. Eine Längeneinstellung eines Auslösers kann genutzt werden, um den Hub einer Dichtung einzustellen.

Der Kopf 31 des Auslösers 3 weist ebenfalls eine Anschlagsfläche 310 auf, über die eine äußere Kraft in den Auslöser 3 bzw. den Absenkmechanismus 4 eingeleitet werden kann. Der Kopf 31 hat einen Tragkörper 311, an dem die Anschlagsfläche 310 vorgesehen ist. An einer Oberseite des Tragkörpers 311 ist eine Führungsstruktur 312 vorgesehen. Diese wird durch zwei seitlich auskragende Stege gebildet, die in komplementären Führungsstrukturen des Außenprofils verschiebbar angeordnet sind. Der Kopf weist eine Aufnahme 314 auf, die ein Innengewinde hat.

Das Kopplungselement 32 des Auslösers 3 weist einen Tragkörper, nämlich den Tragkörper 320 auf. Dieser Tragkörper 320 trägt Führungsstrukturen 321, die genau so gestaltet sind wie die Führungsstruktur 312 Kopfes 31. Das Kopplungselement 32 weist auf einer dem Kopf 31 zugewandten Seite eine Gewindestange 326 auf. Diese Gewindestange ist seitlich abgeflacht und glatt. Lediglich eine Oberseite und eine Unterseite der Stange sind abgerundet und weisen Abschnitte des Gewindegangs eines herkömmlichen Gewindes auf. Die Gewindestange 326 trägt ein unvollständiges Gewinde, das in die Aufnahme 314 eingeschraubt ist.

An dem der Gewindestange 326 entgegengesetzten Ende des Tragkörpers 320 ist eine Verbindungsstruktur 325 vorgesehen, die der Verbindung des Auslösers mit dem Absenkmechanismus 4 dient.

Bei den Führungsteilen 21, 22 und dem Stützelement 23 handelt es sich um Formteile, die eine an das Gehäuse 20 angepasste Außenkontur haben, so dass die Führungsteile 21, 22 und das Stützelement 23 in das Gehäuse 20 eingeschoben und dort befestigt werden können. Das Gehäuse 20 weißt dazu nach innen ragenden Stege 200 auf, die von komplementären Verbindungstrukturen der Führungsteile 21, 22 und des Stützelements 23 ebenso hintergriffen werden wie von den Führungsstrukturen 312, 321 des Kopfes 3.

Erste Führungsteile 21 und zweite Führungsteile 22 der Führungsteile 21, 22 weisen einen Kanal auf, durch den die Stange 40 hindurchgeführt ist. Diese Stange ist mehrteilige und weist mehrere hintereinander liegende Abschnitte auf, die miteinander verbunden sind. Einer dieser Abschnitte ist ein Verschiebeteil 401 welches eine besondere Funktion für den Absenkmechanismus 4 hat und noch näher beschrieben wird. Ein anderer Abschnitt der Stange 40 ist mit dem Auslöser verbunden. Dieser Abschnitt weist eine Verbindungsstruktur 49 auf, die mit der Verbindungsstruktur 325 des Auslösers 3 gekoppelt ist.

Das Stützteil 23 ist am Ende der Stange 40 vorgesehen. Es hat eine Aufnahme, in die das Ende der Stange 40 eingeführt ist. In der Aufnahme ist auf einem Dorn 230 eine Rückstellfeder 44 des Absenkmechanismus angeordnet. Diese Rückstellfeder 44 bewirkt nach einer Entlastung des Auslösers 3 einen Übergang der Dichtung vom betätigten in den nicht betätigten Zustand. Die Rückstellfeder drückt dazu auf das Ende der Stange 40, welches in der Aufnahme des dritten Führungsteils 22 angeordnet ist. Im dargestellten Beispiel ist die Rückstellfeder eine Schraubendruckfeder. Es könnte sich aber auch um eine Feder handeln, die ein Wellen-, Dreiecks-, Sägezahnprofil oder ähnlich gebogenes Profil hat.

Die Stange 40 ist mit den Scherenmechanismen gekoppelt, die identisch ausgebildet sind und die ein erstes Scherenelement 41 und ein zweites Scherenelement 42 umfassen. Das erste Scherenelement 41 ist über ein erstes Lager L1 schwenkbar an dem zweiten Führungsteil 22 gelagert. Das zweite Scherenelement 42 ist in einem zweiten Lager L2 schwenkbar mit einem Innenprofil 50 der Dichtleiste 5 verbunden. Das erste Lager L1 und das zweite Lager L2 haben Schwenkachsen, die in einer Ebene senkrecht zur Längsrichtung der Dichtung liegen. In einem dritten Lager L3 sind das erste Scherenelement 41 und das zweite Scherenelement 42 zueinander schwenkbar aneinandergelagert. Das erste, zweite und dritte Lager L1, L2, L3 sind Drehlager.

Das erste Scherenelement 41 ist am im ersten Lager L1 gelagerten Ende gegabelt. Die durch die Gabelung entstandenen Gabelbeine 413 weisen nach außen ragende Lagerzapfen 410 auf, die in Ausnehmungen 220 in dem zweiten Führungsteil 22 gelagert sind. Die Zapfen 410 und die Ausnehmungen 220 bilden das erste Lager L1. Die beiden Gabelbeine 413 haben einen Abstand, der so gewählt ist, dass die Stange 40 zwischen den beiden Gabelbeinen hindurchgeführt werden kann.

Das erste Scherenelement 41 hat einen weiteren Lagerzapfen 411 der zusammen mit einer Ausnehmung 421, die in dem zweiten Scherenelement 42 vorgesehen ist und in die der Lagerzapfen 411 eingesteckt ist, das dritte Lager L3 bildet. Die Ausnehmung 421 des zweiten Scherenelements weist einen im Querschnitt kreisförmigen Bereich und einen mit diesem verbundenen rechteckigen, an den kreisförmigen Bereich ansetzenden rechteckigen Bereich 4210 auf. Von dem Ende des Lagerzapfen 411 des ersten Scherenelementes 41 kragt ein Riegelelement 4110 aus, das den gleichen Querschnitt hat, wie der rechteckige Bereich 4210. Der Lagerzapfen 411 kann nur dann in die Ausnehmung 421 eingesteckt oder aus der Ausnehmung herausgezogen werden, wenn das Riegelelement 4110 und der rechteckige Bereich 4210 in Überdeckung sind. Vorzugsweise sind das Riegelelement 4110 und der rechteckige Bereich 4210 in einer Stellung der Scherenelemente 41, 42 in Überdeckung, die nicht der Stellung entspricht, in der die Dichtleiste 5 abgesenkt ist, so dass die Scherenelemente 41, 42 sich im abgesenkten Zustand der Dichtungsleiste nicht voneinander lösen können.

Das erste Scherenelement hat ein vom zweiten Lager L2 betrachtet jenseits des dritten Lagers L3 liegendes Ende 413. Zwischen diesem Ende 413 und dem dritten Lager L3 erstreckt sich ein Abschnitt 412 des ersten Scherenelementes. Das Ende 413 wird in einem Kanal der Innenschiene 50 geführt, die durch Seitenwände 501, 502 und einen von der Seitenwand 502 in Richtung zur ersten Seitenwand 501 ragenden Steg 503 begrenzt wird. Der Kanal bildet ein Linearlager, in dem das Ende 413 geführt ist. Der Abschnitt 412 weist auf seiner der Stange 40 zugewandten Seite einen Schlitz auf, der ungefähr so breit ist wie die Stange 40. Im nicht betätigten Zustand der Dichtung greift die Stange 40 in den Schlitz ein. Die Lage des ersten Scherenelementes wird durch das Eingreifen der Stange 50 in den Schlitz und insbesondere durch die Führung in dem Kanal in der Querrichtung gehalten.

Das zweite Lager L2, in dem das zweite Scherenelement 42 und die Innenschiene 50 an einander gelagert sind, wird durch einen Lagerzapfen 420 und einen Kanal gebildet, der durch den Boden 500, die Seitenwände 501, 502 und den von der Seitenwand 502 in Richtung zur ersten Seitenwand 501 ragenden Steg 503 gebildet ist. Der Steg 503 wird von dem Lagerzapfen 420 hintergriffen.

Das zweite Scherenelement 42 hat ein vom zweiten Lager L2 betrachtet jenseits des dritten Lagers L3 liegendes Ende 423. Dieses Ende 423 ist über ein viertes Lager L4 mit der Stange 40 verbunden. Es handelt sich bei dem vierten Lager L4 um ein Lager mit zwei Freiheitgeraden, die eine Drehung und eine Verschiebung des Endes des zweite Scherenelementes 42 gegenüber der Stange 40 zulassen.

In der Querrichtung ist das zweite Scherenelement weder im zweiten Lager L2 noch im vierten Lager L4 verschiebbar. Dadurch kann das zweiten Scherenelement 42 nicht oder allenfalls wenig in der Querrichtung verschoben werden.

Im Normalfall ist das Ende des zweiten Scherenelementes 42 an einer Verschiebung gegenüber der Stange 40 durch eine Überlastfeder 43 gehindert, die das Ende 423 des zweiten Scherenelementes 42 an einen Rand einer Ausnehmung 4011 des Verschiebeteils 401 drückt und zwar an einen Rand der Ausnehmung 4011 auf der dem Auslöser 3 abgewandten Seite. Die Feder 43 ist dazu an dem Ende 423 des zweiten Scherenelementes 42 abgestützt und in einen Schlitz 4013 an dem Auslöser 3 zugewandten Ende der Ausnehmung 4011 eingelegt.

Nur in besonderen Fällen lösen sich das Ende 423 des zweiten Scherenelementes und Rand der Ausnehmung 4011 gegen den Druck der Feder 43 voneinander.

Wird nun durch eine Betätigung des Auslösers 3 die Stange 40 verschoben, verschiebt sich das Ende 423 des zweiten Scherenelementes 42 gegenüber dem über das zweite Führungsteil 22 fest mit dem Gehäuse 20 verbundenen ersten Lager L1. Dabei wird das zweite Lager L2, das das zweite Scherenelement 42 mit dem Innenprofil 50 verbindet, aufgrund der Verbindung des ersten und des zweiten Scherenelementes 41, 42 im dritten Lager L3 linear nach unten abgesenkt. Die Dichtleiste 5 wird dadurch quer zur Längsrichtung der Dichtung abgesenkt und gegen den Boden gedrückt, so dass das Dichtungsprofil 51 an dem Boden anliegt. Dadurch, dass zwei identische Scherenmechanismen vorgesehen sind und diese durch die Stange 40 synchron betätigt werden, wird die Dichtleiste 5 parallel zum Gehäuse 2 abgesenkt.

Liegt nun die Dichtleiste 5 auf dem Boden auf, kann sie nicht weiter nach unten bewegt werden. Auch das zweite Lager L2 kann dann nicht weiter nach unten bewegt werden, wodurch das Ende 423 des zweiten Scherenelementes an einer weiteren Bewegung mit der Stange 40 gehindert ist. Wird dann aber weiter über den Auslöser 3 ein Druck auf die Stange 40 ausgeübt und übersteigt dieser Druck die Kraft der Überlastfeder 43, löst sich das Ende 423 des zweiten Scherenelementes 42 von dem Rand der Ausnehmung 4011 und das Ende 423 bewegt sich in der Ausnehmung 4011, da die Stange 40 gegenüber dem Ende 423 verschoben wird. Durch dieses Zusammenwirken der Ausnehmung 4011, des Endes 423 des zweiten Scherenelementes 42 und der Überlastfeder 43 wird eine Überlastung des Absenkmechanismus 4 verhindert, die zu Schäden an der Dichtung führen könnte.

Das Ende 423 des zweiten Scherenelementes und ein Abschnitt 422 zwischen dem Ende 423 und dem dritten Lager L3 weisen ein Fenster auf, durch das die Stange 40 geführt ist.

An dem zweiten Ende 423 des zweiten Scherenelementes sind kreissegmentartige Strukturen vorgesehen. Diese liegen an der Innenseite eines Stegs 201 des Gehäuses 20 an oder sind mit nur geringem Abstand zur Innenseite dieses Stegs 201 angeordnet und bewegen sich bei einer Betätigung der Dichtung, ggf. mit Abstand, entlang der Innenseite des Gehäuses 20.

## Patentansprüche

1. →Automatische Dichtung
- mit einem Haltemittel,
- mit einer Dichtungsleiste, die ein Dichtungsprofil aufweist,
- mit einem Auslöser zum Einleiten einer Kraft zum Bewegen der Dichtungsleiste in die Dichtung,
- mit einer Stange und mit wenigstens einem Mechanismus zur Übertragung einer Bewegung des Auslösers auf die Dichtungsleiste,
- mit einer Rückstellfeder und/oder wenigstens einer Überlastfeder,
- wobei die Stange mit dem Auslöser gekoppelt ist, um die Bewegung des Auslösers auf die Stange zu übertragen,
- wobei die Stange, ggf. über den Überlastmechanismus, mit dem Übertragungsmechanismus gekoppelt ist und
- wobei ggf. die Stange über den Rückstellmechanismus zumindest mittelbar mit dem Haltemittel verbunden ist,
**dadurch gekennzeichnet, dass**
- die Rückstellfeder und/oder die Überlastfeder ein Wellen-, Dreiecks-, Sägezahnprofil oder ähnlich gebogenes Profil hat.

2. Dichtung nach Anspruch 1, **dadurch gekennzeichnet, dass** die Überlastfeder sich einerseits an der Stange abstützt und sich andererseits an einem Teil des Übertragungsmechanismus abstützt.

3. Dichtung nach Anspruch 2, **dadurch gekennzeichnet, dass** die Stange einen Schlitz hat, in den ein erstes Ende der Überlastfeder eingelegt ist.

4. Dichtung nach Anspruch 2 oder 3, **dadurch gekennzeichnet, dass** ein zweites Ende der Überlastfeder das Teil des Übertragungsmechanismus, an dem sich die Feder abstützt, zumindest teilweise umschlingt.

5. Dichtung nach einem der Ansprüche 1 bis 4, **dadurch gekennzeichnet, dass** die Rückstellfeder sich einerseits an der Stange abstützt und sich andererseits an dem Haltemittel oder einem mit dem Haltemittel verbundenen Stützelement abstützt.

6. Dichtung nach Anspruch 5, **dadurch gekennzeichnet, dass** die Stange, das Haltemittel oder das Stützelement einen Schlitz hat, in den ein erstes Ende der Rückstellfeder eingelegt ist.

7. Dichtung nach Anspruch 5 oder 6, **dadurch gekennzeichnet, dass** ein zweites Ende der Rückstellfeder eine Struktur des Haltemittels oder des Stützelement, an dem sich die Rückstellfeder abstützt, zumindest teilweise umschlingt.

8. Dichtung nach einem der Ansprüche 1 bis 7, **dadurch gekennzeichnet, dass** die Feder eine Druckfeder ist.

9. Dichtung nach einem der Ansprüche 1 bis 8, **dadurch gekennzeichnet, dass** die Feder des Überlastmechanismus stärker ist als die Feder des Rückstellmechanismus.

10. Dichtung nach einem der Ansprüche 1 bis 9, **dadurch gekennzeichnet, dass** die Rückstellfeder und/oder die Überlastfeder ein im Wellen-, Dreiecks-, Sägezahnprofil oder ähnlich Profil gebogener Draht oder Blechabschnitt ist.

11. Dichtung nach einem der Ansprüche 1 bis 10, **dadurch gekennzeichnet, dass** das Profil der Rückstellfeder und/oder der Überlastfeder zwischen den Enden oder zwischen Endbereichen der Feder wenigstens drei Richtungswechsel aufweist.

12. Dichtung nach einem der Ansprüche 1 bis 11, **dadurch gekennzeichnet, dass** die Rückstellfeder und/oder die Überlastfeder aus Federstahl, insbesondere aus Federdraht hergestellt ist.

13. Dichtung nach einem der Ansprüche 1 bis 12, **dadurch gekennzeichnet, dass** die Feder im Querschnitt ein rechteckiges Profil hat.
